# EUROPÄISCHE PATENTSCHRIFT

(11) **EP 2 053 171 B1**
(45) Veröffentlichungstag und Bekanntmachung des Hinweises auf die Patenterteilung: **14.07.2010**
(21) Anmeldenummer: 08015998.1
(22) Anmeldetag: 11.09.2008
(51) Int. Cl.: E03F 5/22

(54) **Pumpschacht**
Pump shaft
Puits à pompe

(30) Priorität: 25.10.2007 DE 102007051025
(43) Veröffentlichungstag der Anmeldung: 29.04.2009
(73) Patentinhaber: Jung Pumpen GmbH, 33803 Steinhagen (DE)
(72) Erfinder: Leßmeier, Hans, 33818 Leopoldshöhe (DE)
(74) Vertreter: Schober, Mirko

(56) Entgegenhaltungen:
- AU-B2- 634 778
- DE-A1- 3 311 980
- DE-U1- 29 601 223
- US-A- 5 806 702

## Beschreibung

Die Erfindung betrifft einen Pumpschacht nach dem Oberbegriff des Anspruchs 1, wie er z. B. aus DE 33 11 980 A1 bekannt ist.

Schächte werden im befahrbaren Bereich in der Regel aus Beton gefertigt. Derartige Schächte, wie sie z. B. auch aus AU 634 778 B2 bekannt sind, haben den Nachteil, dass sie zum einen ab einer bestimmten Größe nicht mehr ohne weiteres oder jedenfalls nur sehr aufwendig zu transportieren und zum anderen den heutigen Abwasserzusammensetzungen nicht mehr gewachsen sind.

Aus diesem Grund wäre es wünschenswert, auch den Einsatz von anderen Materialien für diesen Anwendungsbereich zu ermöglichen. Kunststoffschächte, wie sie z. B. aus DE 296 01 223 U1 bekannt sind, sind z.B. bisher für die genannten Zwecke nicht oder nur sehr begrenzt einsetzbar, da vor allem Stabilitätsprobleme durch die von oben einwirkenden Lasten bestehen. Zudem besteht bei "leichten" Schächten das Problem der mangelnden Auftriebssicherheit beim Einsatz in Gebieten mit grundwassergefährdeten Bereichen, da das Eigengewicht der Schächte sehr klein ist und letztlich die Gefahr besteht, dass die entsprechenden Schächte aufgeschwemmt werden.

Aufgabe der vorliegenden Erfindung ist es daher, einen Pumpschacht der eingangs genannten Art anzugeben, bei dem die genannten Nachteile nicht auftreten oder jedenfalls weitestgehend vermieden werden.

Gelöst wird diese Aufgabe mit den Merkmalen des Anspruchs 1. Vorteilhafte Ausführungsformen finden sich in den Unteransprüchen.

Erfindungsgemäß weist der Pumpschacht eine gewölbte bzw. kugelförmige Oberfläche wenigstens in seinem oberen Bereich auf. Hierdurch wird zum einen die Statik im Hinblick auf höhere Belastbarkeit verbessert, zum anderen wird gleichzeitig die zur Beaufschlagung mit dem Erddruck zur Verfügung stehende Fläche des Pumpschachts erhöht, so dass das Erdreich beim Ansteigen des Grundwassers einen größeren Gegendruck auf den Schacht ausüben kann und somit die Auftriebssicherheit der Einrichtung gesteigert wird. Zur Verankerung im Erdreich ist beim erfindungsgemäßen Pumpschacht eine Verankerungs- oder Aufstelleinrichtung vorgesehen. Die Pumpe ist direkt mit der Verankerungs- oder Aufstellungseinrichtung koppelbar, wobei die Druckleitung wenigstens teilweise in die Verankerungs- oder Aufstelleinrichtung eingebettet und in einem unteren Bereich des Pumpschachtes über eine Rohrdurchführung in der Schachtwand in die Sammelkammer des Pumpschachtes eingeführt ist. Damit kann die Pumpe direkt an der Druckleitung befestigt werden.

So kann der erfindungsgemäße Pumpschacht aus leichtem Material, vorzugsweise aus Kunststoff durch Rotationssintern oder als Kunststoff-Blasteil, hergestellt werden und erfüllt trotz allem die Anforderungen hinsichtlich der Belastbarkeit auch bei Einbau unterhalb von befahrenem Terrain.

Gemäß einer vorteilhaften Ausführungsform der Erfindung ist vorgesehen, dass die Verankerungs- oder Aufstelleinrichtung gleichzeitig mit einer im Schacht liegenden Halteeinrichtung für eine Pumpe gekoppelt ist, so dass eine Pumpe von der Verankerungs- oder Aufstelleinrichtung getragen wird. Dies ermöglicht, den Pumpensumpf im Schacht zu Reinigungszwecken zugänglich zu halten und erfordert keine weiteren Haltevorrichtungen im Schacht. Die Erfindung wird nachfolgend anhand der einzigen Zeichnungsfigur schematisch näher erläutert, wobei in der Figur zwei unterschiedliche Ausführungsformen des erfindungsgemäßen Pumpschachts angedeutet sind.

Der erfindungsgemäße Pumpschacht 1 weist eine im wesentlichen gewölbte, bevorzugt kugelförmige Gestalt auf, in der sich eine Sammelkammer 4 zum Sammeln von Abwasser befindet. Das Abwasser kann mittels einer Pumpe 5, welche über eine Aufhängung oder Halterung 7 (bei der es sich um einen Leitungsanschlußstutzen handeln kann) in einer Sammelkammer hängend gelagert ist, über eine Druckleitung 3 bei Bedarf aus der Sammelkammer 4 herauspumpt werden. Im unteren Bereich weist der Schacht 1 an seiner Außenseite eine mit dem Schacht 1 verbundene oder gekoppelte Verankerungs- oder Aufstelleinrichtung auf, die zum einen dazu dienen kann, den Schacht aufzustellen, zum anderen dazu, den Schacht 1 auftriebssicher zu verankern. Durch die gewölbte bzw. kugelförmige Struktur steht dem Schacht gegenüber bekannten Lösungen eine vergleichsweise große Kontaktfläche mit dem umliegenden Erdreich 6 zur Verfügung, so daß die vom Erdreich auf den Schacht übertragenen Kräfte entsprechend höher ausfallen und einem möglichen Auftreiben des Schachts 1 aufgrund von hohem Grundwasser entgegenwirken können, so daß der Schacht 1 auch bei geringerem Gewicht aufgrund der Verwendung von einem vorzugsweise rotationsgesinterten Kunststoffmaterial auftriebssicher bleibt.

Die erforderliche Einbautiefe eines entsprechenden Kugelschachts kann durch Aufsetzen handelsüblicher Schachtringe bzw. Rohre 9 aus Kunststoff oder ähnlichem leichten, korrosionsfestem Material realisiert werden.

Die Pumpe 5 kann zudem direkt mit der Verankerungs- oder Aufstelleinrichtung 2, die bevorzugt aus Beton oder Polyurethan (PU)-Schaum besteht, gekoppelt werden. Hierzu wird wenigstens ein Teil der Druckleitung 3 für die Pumpe in die Verankerungs- oder Aufstelleinrichtung 2 eingebettet und in einem unteren Bereich über eine Rohrdurchführung 8 in der Schachtwand in die Sammelkammer 4 an geeigneter Stelle eingeführt. Im Bereich der Durchführung 8 kann dann auf der Seite der Sammelkammer 4 die Pumpe 5 direkt über den Stutzen 7 an der in der Verankerungs- oder Aufstelleinrichtung 2 gelagerten Druckleitung 3 befestigt werden. Weitere Installationen zur Aufhängung der Pumpe 5 in der Sammelkammer 4 sind daher nicht erforderlich, so daß der Zugang zum Pumpensumpf und dessen Reinigung durch weitere Installationen nicht behindert wird. Bevorzugt weicht die Form des Schachts 1 im Bereich der Durchführung 8 von der Kugelform ab, bzw. der Pumpensumpf ist so gestaltet, daß eine freihängende Unterwasserkupplung für die Pumpe geschaffen wird.

Alternativ kann vorgesehen sein, daß ein Teil der Druckleitung 3 durch den Schacht 1 geführt wird, um dort etwa Armaturen im Schacht vorzusehen. Der Verlauf ist als Druckleitung 3' entsprechend mit gestrichelten Linien gekennzeichnet. Hierzu weist der Schacht zwei weitere Durchführungen 8' und 8" für die Druckleitung 3' auf.

Zur Transporterleichterung kann die Verankerungs- oder Aufstelleinrichtung Aussparungen für Transportgabeln von Flurförderfahrzeugen enthalten. So kann der erfindungsgemäße Schacht selbst mit kleineren Transportgeräten transportiert werden, schweres Räumgerät ist nicht erforderlich.

## Patentansprüche

1. Pumpschacht (1) zum Sammeln von Abwasser oder dergleichen, mit einer Sammelkammer (4) zur Aufnahme von Abwasser oder dergleichen und einer darin vorgesehenen Pumpe (5) sowie einer zur Pumpe (5) führenden Druckleitung (3, 3') an der die Pumpe direkt befestigt werden kann, wobei der Pumpschacht (1) wenigstens abschnittweise, insbesondere im oberen Bereich, eine gewölbte Form, insbesondere die Form einer Kugel, und an seiner Außenseite eine Verankerungs- oder Aufstelleinrichtung (2) aufweist, **dadurch gekennzeichnet,**
**dass** die Pumpe (5) direkt mit der Verankerungs- oder Aufstellungseinrichtung (2) koppelbar ist, wobei die Druckleitung (3, 3') wenigstens teilweise in die Verankerungs- oder Aufstelleinrichtung (2) eingebettet und in einem unteren Bereich des Pumpschachtes (1) über eine Rohrdurchführung (8) in der Schachtwand in die Sammelkammer (4) eingeführt ist.

2. Pumpschacht (1) nach Anspruch 1,
**dadurch gekennzeichnet,**
**dass** in der Sammelkammer (4) eine Halteeinrichtung (7) zur Aufnahme der Pumpe (5) an der Druckleitung (3, 3') angeordnet ist.

3. Pumpschacht (1) nach Anspruch 1 oder 2,
**dadurch gekennzeichnet,**
**dass** die Verankerungs- oder Aufstelleinrichtung (2) als Auftriebssicherung ausgebildet ist.

4. Pumpschacht (1) nach einem der Ansprüche 1 bis 3,
**dadurch gekennzeichnet,**
**dass** die Verankerungs- oder Aufstelleinrichtung (2) aus einem Betonmaterial oder ein Polyurethanschaummaterial besteht.

5. Pumpschacht (1) nach einem der Ansprüche 2 und 3 oder 4,
**dadurch gekennzeichnet,**
**dass** die zur in der Halteeinrichtung (7) aufgenommenen Pumpe (5) führende Druckleitung (3, 3') wenigstens im Bereich einer Druckleitungsdurchführung (8) in der Wand des Pumpschachtes (1) in der Verankerungs- oder Aufstelleinrichtung (2) verläuft.

6. Pumpschacht (1) nach Anspruch 5,
**dadurch gekennzeichnet,**
**dass** die Druckleitung (3') wenigstens durch zwei weitere Druckleitungsdurchführungen (8', 8") in der Schachtwand verläuft.

7. Pumpschacht (1) nach einem der Ansprüche 2 bis 6,
**dadurch gekennzeichnet,**
**dass** die Halteeinrichtung (7) durch einen Leitungsanschlussstutzen der Druckleitung (3, 3') gebildet wird.

## Claims

1. Pump shaft (1) for collecting waste water or the like, with a collecting chamber (4) for receiving the waste water or the like, and a pump (5) mounted therein, as well as with a pressure line (3, 3') leading to the pump (5) and on which the pump can be fixed directly, wherein the pump shaft (1) has at least in some sections, more particularly in the upper area, a curved shaped, more particularly the shape of a ball, and is provided on its external side with an anchorage or stand unit (2),
**characterised in that**
the pump (5) can be coupled directly to the anchorage or stand unit (2), wherein the pressure line (3, 3') is embedded at least in part in the anchorage or stand unit (2) and is inserted in a lower area of the pump shaft (1) into the collecting chamber (4) by way of a pipe guide opening (8) in the shaft wall.

2. Pump shaft (1) according to claim 1
**characterised in that**
a retaining device (7) is mounted in the collecting chamber (4) to hold the pump (5) on the pressure line (3, 3').

3. Pump shaft (1) according to claim 1 or 2
**characterised in that**
the anchorage or stand unit (2) is designed as an uplift restraint.

4. Pump shaft (1) according to one of claims 1 to 3
**characterised in that**
the anchorage or stand unit (2) consists of a concrete material or polyurethane foam material.

5. Pump shaft (1) according to one of claims 2 and 3 or 4
**characterised in that**
the pressure line (3, 3') leading to the pump (5) which is housed in the retaining device (7) runs at least in the area of a pressure line guide opening (8) in the wall of the pump shaft (1) in the anchorage or stand unit (2).

6. Pump shaft (1) according to claim 5
**characterised in that**
the pressure line (3') runs at least through two further pressure line guide openings (8', 8") in the shaft wall.

7. Pump shaft (1) according to one of claims 2 to 6
**characterised in that**
the retaining device (7) is formed by a pipe connector of the pressure line (3, 3').

## Revendications

1. Puits à pompe (1) pour collecter des eaux usées ou analogue, avec une chambre collectrice (4) pour la réception des eaux usées ou analogues et avec une pompe (5), prévue dans ladite chambre collectrice, ainsi qu'avec une conduite de refoulement (3. 3'), conduisant à la pompe (5), à laquelle ladite pompe peut être fixée directement, le puits à pompe (1) présentant, au moins par sections, en particulier dans la région supérieure, une forme bombée, en particulier la forme d'une boule et, sur son côté extérieur, un dispositif d'ancrage et de mise en place (2),
**caractérisée en ce que**
la pompe (5) peut être couplée directement avec le dispositif d'ancrage et de mise en place (2), la conduite de refoulement (3, 3') étant encastrée, au moins partiellement, dans le dispositif d'ancrage et de mise en place (2) et introduite dans la chambre collectrice (4), dans une région inférieure du puits à pompe (1), par l'intermédiaire d'un passe-tube (8), prévu dans la paroi du puits.

2. Puits à pompe (1) selon la revendication 1,
**caractérisé en ce que,**
dans la chambre collectrice (4), est installé un dispositif de retenue (7), destiné à recevoir la pompe (5), est disposé sur la conduite de refoulement (3, 3').

3. Puits à pompe (1) selon revendication 1 ou 2,
**caractérisé en ce que**
le dispositif d'ancrage et de mise en place (2) est réalisé en tant qu'élément s'opposant à la poussée verticale.

4. Puits à pompe (1) selon l'une des revendications 1 à 3,
**caractérisé en ce que**
le dispositif d'ancrage et de mise en place (2) consiste en béton ou en mousse de polyuréthane.

5. Puits à pompe (1) selon l'une des revendications 2 et 3 ou 4,
**caractérisé en ce que**
la conduite de refoulement (3, 3'), qui conduit à la pompe (5) logée dans le dispositif de retenue (7), s'étend dans le dispositif d'ancrage et de mise en place (2), au moins dans la région d'un passage (8), prévu pour la conduite de refoulement dans la paroi du puits à pompe (1).

6. Puits à pompe (1) selon la revendication 5,
**caractérisé en ce que**
la conduite de refoulement (3') s'étend dans la paroi du puits par deux autres passages (8', 8") prévus pour la conduite de refoulement (8', 8").

7. Puits à pompe (1) selon l'une des revendications 2 à 6,
**caractérisé en ce que**
le dispositif de retenue (7) est formé par une tubulure de raccordement de la conduite de refoulement (3, 3').
